# EUROPÄISCHE PATENTSCHRIFT

(11) **EP 0 037 606 B1**
(45) Veröffentlichungstag und Bekanntmachung des Hinweises auf die Patenterteilung: **11.05.1983**
(21) Anmeldenummer: 81200341.6
(22) Anmeldetag: 27.03.1981
(51) Int. Cl.: E04G 17/06

(54) **Bindeelement zur Übertragung von Spannkraft von einer Spannmutter auf ein Bauelement oder mehrere nebeneinander gelegene Bauelemente**
Connecting-element transmitting the tension of a screw to a building element or to several building elements one beside the other
Elément de liaison pour transmettre la tension d'une vis à un élément de construction ou plusieurs éléments de construction disposés l'un à côté de l'autre

(30) Priorität: 03.04.1980 CH 2633/80
(43) Veröffentlichungstag der Anmeldung: 14.10.1981
(73) Patentinhaber: Kästli, Oskar, CH-3072 Ostermundigen/BE (CH)
(72) Erfinder: Kästli, Oskar, CH-3072 Ostermundigen/BE (CH)
(74) Vertreter: Bovard, Fritz Albert

## Beschreibung

Die Erfindung betrifft ein Bindeelement zur Uebertragung von Spannkraft von einer Spannmutter auf ein Bauelement oder mehrere nebeneinander gelegene Bauelemente.

Im Hochbau, insbesondere beim Erstellen vom Schalungen für Wände, Säulen und Decken werden solche Bindeelemente geläufig verwendet etwa beim « Binden von aus Kanthölzern oder aus vielfach gelochten Stahlprofilstäben bestehenden Bauelementen. Als Spannkraft übertragende Bindelemente werden hierbei rechteckige, möglichst steife Platten verwendet, die eine zentrale Bohrung für den Durchlass des die Spannmutter tragenden Spannstabes haben. Bei den Platten handelt es sich dabei entweder um flache Stahlplatten, oder um solche in denen zur Erhöhung ihrer Steifigkeit Wölbungen gepresst sind, oder um Stahlgussplatten, die einseitig verrippt sind.

Der Erfindung lag die Aufgabe zugrunde, ein Bindeelement zu schaffen, das bei gleicher Länge wie diese bekannten plattenartigen Bindeelemente imstande ist, eine mindestens gleich grosse Spannkraft zu übertragen, aber ein bedeutend geringeres Gewicht aufweist und bei rationeller Herstellung auch billiger ist zumindest als die Stahlplatten und insbesondere als die verrippten Stahlgussplatten.

Im Sinne der Lösung dieser Aufgabe wird ein Bindeelement der eingangs erwähnten Gattung vorgeschlagen, das gemäss dem kennzeichnenden Teil des Anspruches 1 ausgebildet ist.

Es leuchtet ein, dass bei solcher Ausbildung die Spannkraftausbreitung von der kürzeren der beiden Querwände (auf welcher die Spannmutter aufliegen wird) auf die längere Querwand (die an dem oder den zu spannenden Bauelement(en) anliegen wird) durch die trapezförmigen Seitenwände übernommen wird, die zugleich versteifend wirken ; deshalb kann für alle Wände eine für die Gewichts- und Materialersparnis massgebliche Wandstärkenverminderung vorgesehen werden. Es leuchtet auch ein, dass eine Vielzahl der Bindeelemente im Zuge einer recht wirtschaftlichen Fertigung als Sägeabschnitte eines Vierkantrohres erhalten werden kann, wobei die Löcher vor oder nach dem Sägen eingestanzt werden können.

Die Erfindung wird nachfolgend anhand beiliegender Zeichnung beispielsweise erläutert. Es zeigen :
Figur 1 einen Aufriss einer Ausführungsform des erfindungsgemässen Bindegliedes,
Figur 2 einen Schnitt nach der Linie 11-II der Fig. 1,
die Figur 3 und die Figur 4 Ansichten, die eine erste bzw. eine zweite Verwendungsmöglichkeit des in den Fig. 1 und 2 dargestellten Bindegliedes veranschaulichen.

Das in der Zeichnung mit B bezeichnete Bindeglied besteht aus einem Abschnitt eines Vierkantstahlrohres (mit Rechteck-Querschnittsform), das in Ansicht auf eine der schmäleren Längsseiten bzw. Wände 1, 2 die Form eines gleichschenkeligen Trapezes hat, so dass von den beiden zu diesen Längsseiten bzw. Wänden winkelrecht stehenden, breiteren Querwänden 3, 4 die eine 3 etwa eine Länge hat, die ungefähr das Dreifache derjenigen der anderen 4 beträgt. Diese Querwände 3, 4 haben ein zentrales Rundloch 5, 6 für den Durchlass eines Spannstabes. Die über die kürzere 3 der beiden Querwände überragenden Endpartien der längeren 4 dieser Querwände (die also ungefähr gleich lang sind wie diese kürzere Querwand 4) sind in längsassymmetrischer Anordnung mit einem Rundloch 7 bzw. 8 und mit einem weiteren, längsverlaufenden Langloch 9 bzw. 10 versehen.

In den Fig. 3 und 4, die beispielsweise zwei Verwendungsbeispiele des eben beschriebenen Bindeelementes B veranschaulichen, sind mit 11 vielfach gelochte Stahlprofilträger von der im DE-Gebrauchsmuster 7 709 554 offenbarten Bauart, mit 12 ein Spannstab mit aufgewalzter Gewinderippe und mit 13 eine auf dem Spannstab verschraubbare Flügelmutter bezeichnet. Im Verwendungsbeispiel nach Fig: 3 ist vorausgesetzt, dass Spannkraft vom Spannstab 12 über die Flügelmutter 13 auf das einzige, dort vorhandene Bauelement (bei dem es sich z. B. um einen Kantholzstab anstelle des Stahlprofilstabes handeln könnte) zu übertragen ist. Das Bindeglied B verläuft mit seiner Längsrichtung parallel zu derjenigen des Stabes 11 und liegt mit seiner ganzen längeren Querwand 3 auf diesem Stab auf.

Im Verwendungsbeispiel nach Fig. 4 überträgt das Bindeglied B die Spannkraft auf die drei nebeneinander angeordneten Stahlprofilstäbe 11, zu denen es in diesem Fall quer angeordnet ist.

Man könnte sich vorstellen, dass der mittlere der drei Stahlprofilstäbe 11 weggelassen und die beiden anderen näher bei einander angeordnet wären.

In analogen Verwendungen könnten sich zwei Spannstäbe wie 12 durch die Langlöcher 9, 10 des Bindegliedes erstrecken, wobei dann anstelle von Flügelmuttern wie 13 gewöhnliche Muttern (zusammen mit Unterlagscheiben) Verwendung finden würden. Gerade in solchen Fällen ergibt die assymmetrische Anordnung der Löcher 7-10 mehr Freiheit hinsichtlich des gegenseitigen Abstandes der Stahlprofilstäbe 11 bzw. der Spannstäbe 12.

Wie in Fig. 4 angedeutet ist, können die Löcher 7, 8 beispielsweise Verwendung finden zum Durchlass von Schrauben 14, die zusammen mit Muttern 15 zur lösbaren Befestigung des Bindeelementes B an einem der Profilstäbe 11 dienen.

## Patentansprüche

1. Bindeelement zur Uebertragung von Spannkraft von einer Spannmutter (13) auf ein Bauelement (11) oder auf mehrere nebeneinander gelegene Bauelemente (11), dadurch gekennzeichnet, dass es aus einem Abschnitt eines Vierkantrohres mit Rechteck-Querschnitt besteht, wobei der Abschnitt in Ansicht auf eine der Längsseiten (1, 2) die Form eines gleichschenkeligen Trapezes hat und dessen zu dieser Längsseite (1, 2) winkelrecht stehenden Querwände (3, 4) je ein zentrales Loch (5, 6) für den Durchlass eines Spannstabes (12) haben.

2. Bindeelement nach Anspruch 1, dadurch gekennzeichnet, dass die überragenden Endpartien der längeren (3) der beiden Querwände (3, 4) in asymmetrischer Anordnung mit einem Rundloch (7 bzw. 8) und einem längsverlaufenden Langloch (9 bzw. 10) versehen sind.

3. Bindeelement nach Anspruch 1 oder 2, dadurch gekennzeichnet, dass die überragenden Endpartien der längeren (3) der beiden Querwände (3, 4) gleich lang sind wie die kürzere (4) der beiden Querwände (3, 4).

## Claims

1. Connecting element for transmitting tension from a tightening nut (13) to a structural element (11) or to several structural elements (11) arranged side by side, characterized in that it consists of a length of tubing of rectangular cross-section, this length when viewed from one of the longitudinal sides (1, 2) having the shape of an isosceles trapezoid, and the transverse walls (3, 4) disposed at right angles to this longitudinal side (1, 2) each having a central hole (5, 6) for the passage of a tie rod (12).

2. Connecting element according to claim 1, characterized in that the extending end portions of the longer (3) of the two transverse walls (3, 4) are provided in asymmetrical arrangement with a round hole (7 and 8, respectively) and with a longitudinally running elongated hole (9 and 10, respectively).

3. Connecting element according to claim 1 or 2, characterized in that the extending end portions of the longer (3) of the two transverse walls (3, 4) are equal in length to the shorter (4) of the two transverse walls (3, 4).

## Revendications

1. Elément de liaison pour transmettre la tension d'une vis (13) à un élément de construction (11) ou à plusieurs éléments de construction (11) disposés l'un à côté de l'autre, caractérisé en ce qu'il consiste en un tronçon d'un tube à quatre pans à section rectangulaire, la section ayant, en une vue sur un des côtés longitudinaux (1, 2), la forme d'un trapèze symétrique, les parois transversales (3, 4) de ce tube à quatre pans, perpendiculaires à ce côté longitudinal (1, 2), présentant chacune un trou central (5, 6) pour le passage d'une tige de tension (12).

2. Elément de liaison selon la revendication 1, caractérisé en ce que les parties d'extrémité dépassantes de la plus longue (3) des deux parois transversales (3, 4) présentent, en une disposition asymétrique, un trou rond (resp. 7, 8) et un trou allongé (resp. 9, 10) s'étendant longitudinalement.

3. Elément de liaison selon la revendication 1 ou 2, caractérisé en ce que les parties d'extrémité dépassantes de la plus longue (3) des deux parois transversales (3, 4) ont la même longueur que la plus courte (4) des deux parois transversales (3, 4).
